# FASCICULE DE BREVET EUROPEEN

(11) **EP 0 673 462 B1**
(45) Date de publication et mention de la délivrance du brevet: **27.05.1998**
(21) Numéro de dépôt: 94900866.8
(22) Date de dépôt: 22.11.1993
(51) Int. Cl.: E04B 9/30

(54) **DISPOSITIF POUR MAINTENIR TENDU PAR SES BORDS UN PANNEAU EN MATERIAU SOUPLE**
VORRICHTUNG, UM EIN PANEEL AUS FLEXIBLEM MATERIAL MIT SEINEN SEITEN UNTER SPANNUNG ZU HALTEN
DEVICE FOR HOLDING A PANEL MADE OF FLEXIBLE MATERIAL UNDER TENSION BY ITS EDGES

(30) Priorité: 01.12.1992 FR 9214462
(43) Date de publication de la demande: 27.09.1995
(73) Titulaire: BELLAMY, André, F-92130 Issy-les-Moulineaux (FR)
(72) Inventeur: BELLAMY, André, F-92130 Issy-les-Moulineaux (FR)
(74) Mandataire: Wagret, Frédéric
(86) Numéro de dépôt international: FR9301149
(87) Numéro de publication internationale: WO9412741

(56) Documents cités:
- FR-A- 2 109 097
- FR-A- 2 444 575
- US-A- 4 817 699

## Description

La présente invention concerne un dispositif destiné à fixer sur un support, tel qu'un plafond ou un mur, un panneau en matériau souple, tel qu'un film en PVC ou une toile, de manière à ce que le panneau soit maintenu tendu par ses bords.

L'invention trouve plus particulièrement application dans le domaine des faux plafonds, constitués d'une feuille de matériau plastique, disposés contre le plafond qu'il convient de recouvrir, en vue d'occulter les défauts de ce dernier. Dans le domaine de la rénovation de locaux, et notamment ce locaux d'habitation,commerciaux, professionnels ou à usage domestique, il est courant de disposer à quelques millimètres ou centimètres du plafond en place, une feuille en matériau plastique, tel que du PVC et destinée à constituer le plafond visible. Cette opération est relativement courante, et vise à éviter d'effectuer sur le plafond en place, des travaux de rénovation importants et coûteux, notamment lorsque le plafond d'origine est fortement dégradé.

La mise en place des feuilles de plastique et le maintien sous tension de ces dernières (appelées plafond tendu), est réalisée par l'utilisation de profilés, en forme générale de U, dont l'ouverture est tournée vers le plafond d'origine, l'une des branches verticales au U étant fixée sur le mur latéral, à proximité du plafond, et l'autre branche verticale du U étant de longueur légèrement inférieure à la première branche fixée sur le mur, de manière à laisser un passage entre le haut de la petite branche du U et le plafond. Dans ce passage, est amenée à être introduite une bande de bourrage, rendue solidaire du bord du plafond tendu. La ligne de bourrage est alors introduite par ledit passage à l'intérieur du profilé en U, et présente des propriétés d'élasticité suffisantes pour que, une fois en place dans le U, elle se dilate et ainsi bloque le bord du plafond tendu.

Ce type de dispositif connu est relativement simple et est susceptible d'être démontré, même par des néophytes. Le démontage peut être rendu nécessaire, pour par exemple retendre le plafond tendu après quelque temps, ou enlever le plafond tendu pour le remplacer par un autre.

Ce dispositif connu présente néanmoins un inconvénient majeur, à savoir son encombrement, à la fois en hauteur, et latéralement, c'est-à-dire dans le plan du plafond. Cet encombrement peut aller jusqu'à 25 millimètres en hauteur et 30 à 35 millimètres en largeur. Il n'est pas possible de diminuer les dimensions du profilé en U, au risque de mettre en péril son intégrité mécanique. Cet encombrement est d'autant plus gênant sur le plan esthétique, que le profilé en U fait saillie par rapport au plafond tendu. Outre l'aspect esthétique, l'encombrement au profilé en U est problématique dans le cas où le plafond d'origine présente des moulures, ce qui réduit les possibilités de mise en place d'un plafond tendu compte tenu de l'espace déjà pris par les moulures. Egalement, la présence d'un profilé à section carrée ou parallélépipédique de telles dimensions (25 x 35 mm) disposé contre des moulures nuit à l'esthétique de ces dernières, dont le but est précisément décoratif.

On a tenté de remédier à cet inconvénient, de façon connue, par l'utilisation d'un profilé à section quadrangulaire, de forme allongée dans le plan parallèle au plafond. Le profilé est fixé au plafond de manière connue (agrafage ou collage) et comporte des moyens de blocage par pincement, tels qu'une lèvre déplaçable entre une position ouverte dégageant un logement dans lequel est susceptible d'être glissé le bord du panneau, et une position fermée où la lèvre porte sur le bord de l'ouverture en pinçant le bord dudit panneau. Ce dispositif diminue de façon sensible l'encombrement total du dispositif puisque sa hauteur peut être réduite jusqu'à 8 mm. De plus, l'encombrement latéral ou en profondeur, dans la direction du plan du plafond, est réduit puisque les moyens de blocage par pincement sont disposés à une extrémité du dispositif disposé du côté du bord, c'est-à-dire le plus près possible du mur latéral associé au plafond d'origine sur lequel est rapporté le plafond tendu. Ainsi, sur le plan esthétique, l'amélioration est sensible, comparée au dispositif connu décrit précédemment.

Cependant, la démontabilité de ce dispositif n'est possible que par du personnel spécialisé. Ce qui augmente le coût et la difficulté d'un démontage, en vue par exemple, de retendre le plafond tendu ou de changer ce dernier.

Le brevet FR-A-2.109.097 décrit un dispositif comprenant un barreau fixé sur une paroi et une réglette articlée sur ce barreau. La démontabilité n'est pas aisée et la fixation du panneau sur la réglette par clouage détériore le panneau.

La présente invention remédie à ces inconvénients et propose un dispositif permettant de fixer et maintenir tendu un panneau en matériau souple, présentant un encombrement réduit et des parties apparentes de taille réduite, et étant également susceptible d'être démonté de façon aisée, sans nuire à la facilité de mise en place.

A cette fin, selon l'invention, le dispositif pour fixer sur un support, tel qu'un plafond d'origine, et tendre par ses bords un panneau en matériau souple (constituant un plafond tendu), du type comprenant un profilé susceptible d'être fixé sur ledit support, et associé à des moyens de blocage par effet de pincement du bord du panneau, est caractérisé en ce qu'il comporte des moyens de solidarisation amovibles sur ledit profilé d'un élément dont l'extrémité distale, du côté du bord du panneau, est pourvue desdits moyens de blocage par pincement.

Selon une forme de réalisation avantageuse, ledit élément est de section quadrangulaire (dans un plan perpendiculaire au plan du panneau) et dont la grande longueur est parallèle au panneau, le profilé comprenant une première partie plane de faible épaisseur et une seconde partie terminale plus massive du côté opposé au bord du panneau, l'élément et le profilé étant de dimension et de forme complémentaires, de manière que l'ensemble profilé/élément soit de section générale quadrangulaire.

De préférence, les moyens ce solidarisation de l'élément sur le profilé comportent des moyens de clipsage, par exemple disposés du côté d'une extrémité du profilé de l'élément du corps du bord, l'autre extrémité de l'élément étant montée à rotation dans un logement du profilé. Avantageusement, l'extrémité de l'élément et le logement correspondant prévu dans la partie massive au profilé, sont de forme générale arrondie (par exemple en arc de cercle, vu en section droite).

Avantageusement, un ergot de blocage en rotation est disposé sur l'extrémité sphérique de l'élément.

Avantageusement, les moyens de clipsage de l'élément sur le profilé sont inclinés dans deux directions inverses.

Enfin, le profilé peut comprendre des évidements destinés à des organes de fixation du profilé sur ledit support. Egalement, les moyens de blocage par pincement comprennent une lèvre associée à un logement, déformable entre une position écartée où le bord au panneau peut être introduit dans le logement et une position rabattue ou ladite lèvre porte contre le bord dudit logement et pince ainsi le bord du panneau.

De manière avantageuse, le profilé et l'élément sont en matériau plastique transparent.

L'invention sera bien comprise à la lumière des dessins annexés dans lequels:
- la figure 1 montre une vue schématique en perspective d'un local sur le plafond duquel est disposé un plafond tendu à l'aide du dispositif selon l'invention; et
- la figure 2 montre une vue en perspective et en coupe transversale du dispositif de l'invention.

On a représenté sur la figure 1, de façon extrêmement schématique, un local 1 pourvu d'un plafond 2 sur lequel est placé et tendu un faux plafond ou plafond tendu 3 sous la forme d'une feuille en matériau synthétique. Le dispositif de fixation et de tension de l'invention est constitué, pour chacun des boras du plafond tendu, d'un profilé 4 associé à un élément longiligne 5, susceptible de permettre le blocage par pincement du plafond tendu. Le profilé 4 est rendu solidaire du plafond 2 d'origine par tout moyen approprié, tel que collage, agrafage, ou cloutage. Pour la clarté du dessin, seul un des bords au plafond tendu 3 est représenté associé au dispositif de l'invention, qui sera décrit ci-après avec plus de détail en référence à la figure 2.

Sur la figure 2, on voit que le dispositif comprend d'une part un profilé 6 et un élément 7, de forme longiligne. La longueur du profilé 6 et de l'élément 7 est de l'ordre d'une des dimensions du plafond, par exemple quelques mètres.

Le profilé 6 est de forme générale quadrangulaire, vu en section transversale, et comporte une partie 8 sensiblement plane et de faible épaisseur, et une partie 9 plus épaisse que la première partie 8. La partie plane 8 définit un plan supérieur 10 qui est susceptible d'être plaqué contre le plafond d'origine, que l'on doit occulter. Par exemple, la hauteur l₁ de la partie plane 8 du profilé 6, est de préférence inférieure à 3 mm, par exemple égale à 2 mm, tandis que la hauteur l₂ de la seconde partie 9 du profilé 6 est de préférence inférieure à 11 mm, par exemple de l'ordre de 7,5 mm.

L'élément 7 est de forme générale quadrangulaire, vu en section transversale, et de forme et dimension sensiblement complémentaires audit profilé, de manière qu'une fois ledit. élément 7 solidarisé audit profilé 6, l'ensemble profilé/élément présente une forme générale quadrangulaire vu en section droite.

Les moyens de solidarisation de l'élément sur le profilé comportent des moyens de clipsage constitués en l'espèce d'un premier jeu de rainures 10 et d'un second jeu de rainures 11 et 12 prévus sur la face de la partie 8 du profilé 6, opposée au plafond d'origine, c'est-à-dire du côté opposé à la surface 10 mentionnée précédemment. L'élément 7 comporte un premier jeu de tenons 13 faisant saillie par rapport au plan de l'élément et associés à la rainure 10, et un second jeu de tenons 14 et 15 faisant également saillie par rapport au plan de l'élément 7 et associés au second jeu de rainures 11 et 12. A noter que, de préférence, le premier jeu de tenons et rainures 13, 10 et le second jeu de tenons 14, 15 et rainures 11, 12 sont disposés de manière à permettre un clipsage de l'élément 7 sur le profilé 6, dans des directions inclinées opposées.

Le profilé 6 comporte un évidement de forme générale quadrangulaire portant la référence 16 en regard duquel est disposé un évidement 17 sur l'élément 7. Les évidements 16 et 17 forment, une fois l'élément 7 en place, une sorte de cavité quadrangulaire allongée, sensiblement parallèle au plafond (plan 10). Cette cavité 18 est destinée à recevoir la partie faisant saillie d'éléments de fixation, tels que vis, clou ou agrafe, destinés à permettre la fixation du profilé 6 sur le plafond d'origine (plafond 2 sur la figure 1).

L'extrémité distale de l'élément 7, du côté opposé de la partie massive 9 du profilé 6, est pourvue de moyens de blocage par pincement au plafond tendu 3. Les moyens de pincement sont constitués d'un logement 19 et d'une lèvre 20 susceptible d'être écartée, pour permettre le passage du bord du plafond tendu 3. La lèvre est susceptible d'être ensuite ramenée en position d'origine où elle porte par son extrémité contre le bord 21 du logement 19 prévu dans l'élément 7. Ainsi, le plafond 3 se trouve bloqué par phénomène de pincement. Afin de renforcer ce pincement, il est prévu une lèvre auxiliaire 22 à l'extrémité de la lèvre 20.

L'autre extrémité de l'élément 7, opposée au bord du plafond tendu 3, présente une forme générale arrondie (en arc de cercle), vu en section droite, de forme complémentaire au logement 24 prévu sur la partie massive 9 du profilé 6. L'extrémité sphérique 23 et le logement 24 sphérique forment ainsi un système d'articulation de l'élément 7 sur le profilé 6, selon un axe parallèle au bord du plafond tendu 3. Un organe formant came 25 fait saillie par rapport à la surface de l'extrémité arrondie 23, et est susceptible de se loger, une fois l'élément 7 en place, dans une rainure complémentaire 26 prévue sur la partie massive 9 du profilé 6.

La hauteur de l'élément 7, une fois ce dernier mis en place sur le profilé 6, et référencée 13 sur la figure 2, est telle que la somme de l₃ +l₁ est supérieure ou égale à la hauteur l₂ de la partie massive 9 du profilé 6. Ceci permet, une fois le profilé 6 fixé sur le plafond 2, de laisser un espace 27, entre le plafond tendu une fois en place, et la partie massive 9 du profilé 6. l₃ est de préférence inférieure à 8 mm et par exemple égale à 6 mm.

La mise en place du dispositif de l'invention est réalisée de la manière suivante.

Dans un premier temps, le profilé 6 est fixé sur le plafond 2, de manière que la surface 10 du profilé 6 porte contre le plafond 2. La fixation du profilé 6 peut être effectuée par cloutage, collage ou agrafage ou tout autre moyen adéquat. Les moyens de fixation tels qu'agrafe ou clou sont prévus au droit de l'évidement 16 prévu sur le profilé 6.

Dans un second temps, l'élément 7 est introduit par son extrémité arrondie 23 dans la cavité arrondie 24 complémentaire prévue sur le profilé 6, de manière que la came 25 pénètre en fin de rotation dans la rainure 26 (prévue dans la partie massive 9). Ensuite, le bord du panneau en matériau souple, destiné à constituer le plafond tendu 3, est introduit dans le logement 19 de l'élément 7, la lèvre 20 et la lèvre auxiliaire 22 étant préalablement écartées, puis ces dernières sont ramenées,par leur élasticité propre par exemple, à leur position de blocage où elles portent contre le bord 21 du logement 19 et bloque ainsi par pincement le bord du panneau 3 en matériau souple. Ce dernier est introduit dans le logement 19 d'une longueur adéquate fonction des mesures préalablement effectuées et de la tension désirée.

Puis, par pression sur l'extrémité de l'élément 7 (du côté du bord du panneau souple), l'élément 7 est solidarisé par clipsage sur le profilé 6, par engagement réciproque des tenons 13 dans la gorge 10 et des tenons 14 et 15 dans les gorges 11 et 12. A noter que le premier jeu ce tenons et rainures 13, 10 est biseauté selon une direction opposée par rapport aux directions des plans biseautés du second jeu de tenons 14, 15 associés aux rainures 11 et 12.

Le plafond tendu 3 exerce une force de tension sur l'élément 7 vers la droite de la figure 2, ce qui tend à repousser l'élément 7 encore plus à l'intérieur de la cavité arrondie 24 prévue sur la partie massive 9 du profilé, et donc tend à maintenir en place l'élément 7 sur le profilé 6. De même, la direction inclinée des biseaux formés par les tenons 11 et 12, et des rainures associées 14 et 15, va dans la même direction et tend donc à renforcer la solidarisation, sous l'effet de la force de tension provenant du plafond tendu 3, entre l'élément 7 et le profilé 6. La direction opposée du biseau formé par le premier jeu de tenons 13 et de la rainure associée 10 permet le maintien en position et empêche l'arrachement de l'élément 7 du profilé 6, dans une direction verticale descendante, transversalement au plan du plafond tendu 3.

Le démontage du panneau en matériau souple est réalisé comme suit.

On engage un outil à bord plat entre le profilé 6 et l'élément 7 (du côté du bord du panneau souple), par effet de levier vers le bas, on décage par flexion le tenon 13 de la gorge 10. Puis, l'effet de levier est poursuivi vers le bas, faisant pivoter l'extrémité arrondie 23 dans la cavité 24 dégageant ainsi la came 25 de son logement 26, ce qui permet à l'élément 7, lors de sa rotation sur son axe 23 de se déplacer latéralement grâce à sa came 25 (exerçant une pression contraire à la pression du panneau souple tendu) sur la cavité arrondie 24, libérant ainsi les tenons 14 et 15 de leurs logements 10 et 11. En fin de course, l'extrémité arrondie 23 est extraite de la cavité 24, libérant le plafond en panneau souple toujours maintenu et solidaire de l'élément 7.

Le profilé 6 et l'élément 7 peuvent être réalisés en tout matériau approprié, susceptible d'être réalisé par extrusion ou moulage. Le profilé pourra être réalisé en métal (aluminium) ou en toute autre matière plastique rigide ou semi-rigide. L'élément 7 sera réalisé en matériau plastique rigide ou semi-rigide, tel que par exemple au PVC.

De préférence, l'élément 7 est réalisé en un matériau synthétique transparent, afin ce réduire encore la partie visible, par effet d'optique, du dispositif. De même, l'élément 7 est réalisé en un matériau de rigidité faible, ce préférence, afin de pouvoir être légèrement déformé lors de l'enlèvement et mise en place.

On note que le dispositif de l'invention présente une partie visible extrêmement réduite (référencée 28 sur la figure 2). Egalement, le démontage et la mise en place du plafond tendu 3 sur l'élément 7, et la mise en place et le démontage de l'élément 7 par rapport au profilé 6 sont extrêment aisés, sans que soit sacrifiée la fiabilité.

L'invention n'est pas limitée au mode de réalisation décrit et représenté mais inclut toute variante telle que mentionnée dans les revendications ci-après.

## Revendications

1. Dispositif pour fixer sur un support (2) tel qu'un plafond et tendre par ses bords un panneau en matériau souple (3), du type comportant :
- un profilé (6) susceptible d'être fixé sur ledit support (2) ;
- un élément (7) sensiblement longiforme dont l'extrémité distale comporte des moyens de blocage dudit panneau (3), et dont l'extrémité proximale (23) est apte à coopérer en butée avec un logement (24) complémentaire prévu sur ledit profilé (6) ;
- des moyens de solidarisation amovible de l'élément (7) sur ledit profilé (6) ;
caractérisé en ce que l'élément (7) est indépendant du profilé (6), en ce que lesdits moyens de solidarisation sont aptes à immobiliser l'élément (7) sur le profilé suivant toutes les directions et indépendamment du blocage du panneau sur l'élément, et en ce que lesdits moyens de blocage du panneau (3) sur l'élément (7) sont du type à pincement et comprennent une lèvre (20) associée à un logement (19) et déformable entre une position écartée et une position de blocage où le bord du panneau (3) porte contre le bord 21 du logement (19).

2. Dispositif selon la revendication 1, caractérisé en ce que les moyens de solidarisation comprennent sur le profilé (6) un logement sphérique, l'extrémité de l'élément (7) étant de dimension et forme complémentaires.

3. Dispositif selon la revendication 1, caractérisé en ce que lesdits moyens de solidarisation comprennent des moyens de clipsage (13 à 15) comportant des ensembles tenons et mortaises, à savoir un premier jeu biseauté dans une direction et un second jeu biseauté dans une direction opposée.

4. Dispositif selon l'une des revendications 1 à 3, caractérisé en ce que le bord (21) du logement (19) est disposé à moins de 5 mm de la face transversale dudit élément (7).

5. Dispositif selon l'une des revendications précédentes, caractérisé en ce ledit profilé (6) et/ou l'élément (7) comprend un évidement (16, 17, 18) pour des organes de fixation du profilé (6) sur ledit support (2).

6. Dispositif selon l'une des revendications précédentes, caractérisé en ce qu'il est constitué en un matériau synthétique transparent.

7. Dispositif selon l'une des revendications précédentes, caractérisé en ce que l'élément est constitué d'un matériau de faible rigidité.

## Patentansprüche

1. Vorrichtung, um ein Paneel aus flexiblem Material (3) auf einem Träger (2), wie eine Zimmerdecke, zu befestigen und mit seinen Seiten zu spannen, welche
- ein Profil (6), das auf dem genannten Träger (2) befestigbar ist,
- ein wesentlich längliches Element (7), dessen fernes Ende Mittel zum Einspannen des genannten Paneels (3) aufweist, und dessen nahes Ende (23) in der Lage ist, mit einer, in dem genannten Profil (6) vorgesehenen komplementären Senkung (24) in Anschlag zusammenzuwirken,
- und Mittel zur lösbaren Befestigung des Elementes (7) auf dem genannten Profil (6) aufweist,
**dadurch gekennzeichnet**, dass das Element (7) von dem Profil (6) unabhängig ist, dass die genannten Mittel zur Befestigung in der Lage sind, das Element (7) auf dem Profil, in alle Richtungen und unabhängig von der Einspannung des Paneels auf dem Element, bewegungsunfähig zu halten, dass die genannten Mittel zum Einspannen des Paneels (3) auf dem Element (7) Klemmmittel sind und eine Lippe (20) aufweisen, die zu einer Lagerung (19) zusammenpasst und zwischen einer getrennten Stellung und einer Einspannstellung, wo die Seite des Paneels (3) eng gegen den Rand (21) der Lagerung (19) anliegt, verformbar ist.

2. Vorrichtung gemäß Anspruch 1, dadurch gekennzeichnet, dass die Befestigungsmittel auf dem Profil (6) eine kugelförmige Lagerung aufweisen, wobei das Ende des Elementes (7) eine komplementäre Form und Dimension aufweist.

3. Vorrichtung gemäß Anspruch 1, dadurch gekennzeichnet, dass die genannten Befestigungsmittel Einhakemittel (13 - 15) mit Zapfen- und Nutsätzen, nämlich einen ersten, in eine Richtung abgeschrägten Satz und einen zweiten, in eine entgegengesetzte Richtung abgeschrägten Satz, aufweisen.

4. Vorrichtung nach einem der Ansprüche 1 bis 3, dadurch gekennzeichnet, dass der Rand (21) der Lagerung (19) weniger als 5 mm von der Querseite des genannten Elementes (7) entfernt angeordnet ist.

5. Vorrichtung gemäß einem der vorherigen Ansprüche, dadurch gekennzeichnet, dass das genannte Profil (6) und/oder das Element (7) eine Aushöhlung (16, 17, 18) für Befestigungsorgane des Profils (6) auf dem genannten Träger (2) aufweisen.

6. Vorrichtung gemäß einem der vorherigen Ansprüche, dadurch gekennzeichnet, dass sie aus einem durchsichtigen Kunststoff besteht.

7. Vorrichtung gemäß einem der vorherigen Ansprüche, dadurch gekennzeichnet, dass das Element aus einem Material von geringer Steifigkeit besteht.

## Claims

1. Device for fixing on a support (2) such as a ceiling and for stretching by its edges, a panel (3) made of supple material, of the type comprising:
- a section (6) capable of being fixed on said support (2);
- a substantially longiform element (7) whose distal end comprises means for blocking said panel (3) and whose proximal end (23) is adapted to cooperate in abutment with a complementary housing (24) provided on said section (6);
- means for removably connecting the element (7) on said section (6);
characterized in that the element (7) is independent of the section (6), in that said connection means are adapted to immobilize the element (7) on the section in all directions and independently of the blockage of the panel on the element, and in that said means for blocking the panel (3) on the element (7) are of the clipping type and comprise a lip (20) associated with a housing (19) and deformable between a spaced apart position and a position of blockage where the edge of the panel (3) bears against the edge 21 of the housing (19).

2. Device according to Claim 1, characterized in that the connection means comprise on the section (6) a spherical housing, the end of the element (7) presenting complementary dimensions and shape.

3. Device according to Claim 1, characterized in that said connection means comprise clipping means (13 to 15) comprising tenon and mortise assemblies, namely a first set bevelled in one direction and a second set bevelled in an opposite direction.

4. Device according to one of Claims 1 to 3, characterized in that the edge (21) of the housing (19) is disposed at less than 5 mm from the transverse face of said element (7).

5. Device according to one of the preceding Claims, characterized in that said section (6) and/or the element (7) comprises a recess (16, 17, 18) for members for fixing the section (6) on said support (2).

6. Device according to one of the preceding Claims, characterized in that it is constituted by a transparent synthetic material.

7. Device according to one of the preceding Claims, characterized in that the element is constituted by a material of slight rigidity.
